# FASCICULE DE BREVET EUROPEEN

(11) **EP 2 237 696 B1**
(45) Date de publication et mention de la délivrance du brevet: **10.08.2011**
(21) Numéro de dépôt: 08856333.3
(22) Date de dépôt: 25.11.2008
(51) Int. Cl.: A44C 15/00, H04R 1/10, F16B 2/20

(54) **SUPPORT D'ECOUTEUR**
KOPFHÖRERHALTER
HEADPHONE HOLDER

(30) Priorité: 30.11.2007 FR 0708390
(43) Date de publication de la demande: 13.10.2010
(73) Titulaire: Intesse, Yannick, 28400 Margon (FR)
(72) Inventeur: Intesse, Yannick, 28400 Margon (FR)
(74) Mandataire: Wagret, Frédéric
(86) Numéro de dépôt international: PCT/FR2008/052125
(87) Numéro de publication internationale: WO 2009/071837

(56) Documents cités:
- DE-A1- 10 104 459
- JP-A- 2007 142 538
- US-A1- 2002 090 104

## Description

La présente invention concerne un dispositif apte à s'adapter sur un écouteur ou une oreillette voir un casque audio.

Plus précisément, l'invention concerne un dispositif permettant également de supporter un autre élément ou dispositif, tel qu'une décoration, un bijou ou autre accessoire.

Généralement, les écouteurs ou oreillettes renferment des haut-parleurs transmettant des sons par l'intermédiaire d'un connecteur et une liaison filaire ou via des moyens de transmission et d'alimentation sans fil (ondes radio, infrarouge, wifi etc.) d'un baladeur radio, cd, cassette, mp3, mp4 ou tout autre lecteur de type connu en soi.

La présente invention se rapporte également aux oreillettes « mains libre » de téléphonie, audio d'ordinateur, ou celles de communication des animateurs ou présentateurs.
L'utilisation de tel type d'écouteur n'est pas très esthétique.

Il est par contre connu de la demande japonaise JP 2007 142538 A d'ajouter des éléments décoratifs sur le fil de l'écouteur.

C'est pourquoi le principal objectif de l'invention est de proposer un support de décoration d'écouteur, permettant de dissimuler ou bien d'enjoliver ledit écouteur par l'intermédiaire d'une décoration, d'un bijou ou autres...

Cette décoration et son support doivent être solidement maintenus ou fixés sur l'oreillette.

La présente invention consiste pou cela en un dispositif apte à s'adapter à un corps d_{'}écouteur selon la revendication 1.

Plus précisément, ledit support est de forme générale annulaire dont ses extrémités constituent des moyens de fixation dont les extrémités franches, formant ainsi des lèvres ou pinces.

Avantageusement, le dispositif selon l'invention comprend un élément de décoration fixé sur la partie opposée auxdites lèvres.

Selon un autre mode de réalisation, ledit support comporte un élément mâle ou un élément femelle, à l'opposé desdites lèvres.

De manière avantageuse, ledit élément mâle ou ledit élément femelle est apte à coopérer avec, respectivement, un élément femelle ou un élément mâle dudit élément de décoration, en vue de former un axe de rotation perpendiculaire par rapport audit corps.

De préférence, ledit élément mâle est un ergot ou un téton ou un élément de forme générale circulaire.

Préférentiellement, ledit support est formé par moulage en une pièce et est constitué de matériau souple ou flexible, tout en lui assurant une fixation sur ledit corps.

L'invention sera bien comprise à la lumière de la description qui suit, se rapportant à des exemples illustratifs, et en aucun cas exhaustifs, de la présente invention, en référence aux dessins, ci-joints, dans lesquels :
- la figure 1 est une représentation en perspective d'un écouteur comportant le dispositif selon l'invention ;
- la figure 2 est une représentation arrière d'un écouteur comportant le dispositif selon l'invention ;
- la figure 3 est une vue de côté du dispositif selon l'invention ;
- la figure 4 est une vue arrière en perspective du dispositif selon l'invention ;
- la figure 5 est vue de ¾ face du dispositif selon l'invention ;
- la figure 6 est une vue de face en perspective du dispositif selon l'invention;
- les figures 7 et 8 sont des représentations en perspective et de côté du dispositif selon l'invention en train d'être disposé sur un écouteur.
- les figures 9 et 10 sont des vues de dessus et arrière du dispositif sur un écouteur ;
- la figure 11 est une représentation arrière du dispositif, selon l'invention, disposé sur un écouteur et comprenant un objet de décoration.

Les figures 1 et 2 sont des représentations en perspective et arrière d'un écouteur comportant le dispositif selon l'invention.

Généralement, un écouteur ou une oreillette 1 est constituée d'une tige (ou corps) 2, d'un cordon 3 reliant un dispositif émetteur de sons à un haut parleur (non représenté mais de type connu en soi), contenu dans un réceptacle auriculaire ou intra-auriculaire 4 dudit écouteur.

Le corps 2 possède une partie arrière destinée à être placée à l'extérieur d'une oreille et une partie avant comportant le réceptacle 4 destiné être positionné sur l'oreille ou dans l'oreille.

Le dispositif selon l'invention ou support 5 possède une forme générale circulaire ou arrondie ou ovale, en d'autres termes, une forme générale annulaire en vue de s'adapter aux formats du corps 2 des écouteurs 1.

Le support 5 peut également posséder une forme générale octogonale, hexagonale ou parallélépipédique voire d'autres formes de type connu en soi.

Pour ce faire, le support 5 possède des moyens de maintien ou de fixation de type « pince » 6 lui permettant d'enserrer, d'encercler ou de former une ceinture autour de la corps 2 de l'écouteur 1 et ainsi de se fixer de manière stable.

Les moyens de maintien 6 permettent au support 5 d'être amovible et d'être adaptable ou modulable à tous les types, toutes les formes et toutes les dimensions de corps d'écouteur.

Le support 5 peut être défini en six faces : deux côtés 7 et 8, avant 9, arrière 10, supérieure 11 et inférieure 12 ainsi, le tout définissant une partie intérieure et extérieure.

La face avant 9 du support 5 est destinée à être rapportée sur la partie avant du corps 2. La face arrière 10 (partie intérieure) dudit support 5 est destinée à s'emboiter ou se positionner sur la partie arrière du corps 2.

Les figures 3 et 4 sont des vues de côté, et arrière en perspective, du dispositif selon l'invention.

La face arrière 10 dudit support 5 est destinée à comporter un élément 13 de type décoration, bijou, accessoire de mode ou de sport ou autres (voir figure 11).

Ce dernier est collé, intégré, marqué, imprimé ou fixé de manière centrée sur la face arrière 10 extérieure dudit support 5.

Selon un mode de configuration préféré de l'invention, le support 5 possède sur la surface extérieure de sa face arrière 10 un élément en saillie 14 ou un élément mâle.

Plus précisément, l'élément en saillie 14 peut former un ergot, téton ou un élément de forme générale circulaire sur la face arrière 10 extérieure dudit support 5.

Préférentiellement, ledit élément en saillie est disposé de manière centrée sur la face extérieure arrière 10 dudit dispositif.

De manière avantageuse l'élément en saillie 14 peut prendre toutes les formes souhaitée, à condition que celui-ci permette de constituer un axe de rotation perpendiculaire par rapport au corps 2, dont il est le centre de rotation.

En effet, l'élément en saillie 14 est destiné à recevoir un autre élément 13, de type décoration, bijou, accessoire de mode ou de sport voire un déguisement ou autres, de manière amovible.

Il peut être prévu que l'ergot 14 forme un élément encliquetable ou un clip apte à coopérer avec un orifice ou ouverture ou élément femelle (non représenté mais de type connu en soi) dudit l'élément de décoration. L'élément en saillie 14 est formé de manière à offrir à l'élément décoratif 13, un centre de rotation perpendiculaire au corps 2 dudit écouteur 1. Ainsi l'élément de décoration 13 peut prendre toutes les positions souhaitées autour du corps 2, dont le centre est l'élément en saillie 14.

Il peut être prévu qu'un élément mâle similaire à celui décrit ci-dessus soit disposé sur l'élément décoratif 13 et que ledit support 5 comporte un élément femelle similaire à celui décrit ci-dessus.

Les figures 5 et 6 sont des vues de ¾ de face, et de face en perspective, du dispositif selon l'invention.

Les moyens de maintien 6 dudit support sont situés sur sa face avant 9.

Le support selon l'invention est formé d'une partie formant le périmètre du corps 2 (face arrière 10 et les faces de côtés 7 et 8) d'un écouteur 1, dont les extrémités sont franches constituant ainsi lesdits moyens de maintien 6.

Lesdits moyens de maintien 6 se présentent sous la forme de lèvres ou de pinces permettant ainsi au support 5 de s'adapter facilement et de se fixer solidement à un corps d'écouteur, tout en étant amovible.

De préférence, le support 5 se présente sous la forme d'une bague ouverte symétriquement ou asymétriquement.

Lesdites lèvres 6 permettent de translater de manière rotative (ou latéralement) ledit support 5 autour du corps 2. Ainsi l'élément de décoration 13 fixé ou rapporté (encliqueté) à l'élément en saillie 14 peut être positionné, à souhait, d'un côté ou de l'autre de l'axe principal du corps 2 dudit écouteur.

Le support 5 peut également être placé, à souhait, le long dudit corps (de bas en haut et vise versa). Ainsi l'élément de décoration 13 fixé ou rapporté (encliqueté) à l'élément de saillie 14 peut-être positionné, à sa convenance à une certaine hauteur le long dudit corps 2 dudit écouteur.

De préférence, le support 5 peut-être conçu par moulage d'une seule pièce (monobloc) en métal ou en matière plastique.

Ledit support peut être constitué de matériau rigide ou bien de matériau flexible (ou souple) tout en permettant d'assurer une fixation de celui-ci sur un écouteur 1.

De manière avantageuse, toutes les faces du support 5 peut être formées de matériaux flexibles (ou souples) et comprendre un élément en saillie 14 en matériau rigide.

A titre d'exemple, la largeur dudit support est comprise entre 0.4 cm et 4 cm, la hauteur ou l'épaisseur comprise entre 0.1 cm et 2 cm, le diamètre formant le support 5 est compris entre 0.2 cm et 4 cm. Les extrémités peuvent posséder un écartement compris entre 0.2 cm et 4 cm.

Les figures 7 et 8 sont des représentations en perspective et de côté du dispositif selon l'invention en train d'être disposé sur un écouteur.

Ledit support 5 est inséré par l'intermédiaire des lèvres 6 à travers le cordon 3 de liaison d'un baladeur mp3, par exemple. Ensuite celui-ci est glissé le long du corps 2 de l'écouteur 1.

Avantageusement, le support 5 de décoration, par exemple, peut être disposé, comme l'utilisateur le souhaite, le long dudit corps 2 de l'écouteur 1 et ce de manière stable grâce auxdits moyens de maintien 6.

Les figures 9 et 10 sont des vues de dessus et arrière du dispositif sur un écouteur.

Ces figures illustrent les possibilités des axes de rotation qu'offre ledit support 5.

Grâce aux moyens de maintien 6, et plus précisément aux lèvres, le support 5 peut être translaté de manière rotative (ou latéralement) par rapport à l'axe principal du corps 2 et ainsi être tourné autour dudit corps.

De plus, selon le mode de réalisation préféré, c'est-à-dire, lorsque ledit élément en saillie 14 est présent, l'élément de décoration 13 peut également posséder lui-même un axe de rotation perpendiculaire à l'axe principal dudit corps 2. L'élément de décoration 13 peut ainsi tourner de manière perpendiculaire, par rapport à l'axe principal du corps 2 sans déplacer ou emporter le support 5.

La figure 11 est une représentation arrière du dispositif selon l'invention disposé sur un écouteur et comprenant un objet de décoration.

Cette figure montre le support 5 positionné sur un corps 2 d'écouteur 1 qui coopère avec un élément de décoration 13.

Ainsi l'utilisateur d'écouteur 1 peut installer le support selon l'invention comme il le souhaite, c'est-à-dire le placer à une hauteur et un positionnement latéral souhaités sur le corps 2 dudit écouteur mais aussi agencer l'élément de décoration 13 autour de l'axe de rotation (élément en saillie 14) qu'il désire et ce sans nécessité de démonter ledit support dudit corps ou ladite décoration 13 dudit support.

De plus, l'utilisateur pourra en un seul geste changer suivant ses envies, l'élément de décoration du support 5 et/ou enlever, ou repositionner ledit support lui-même selon au moins trois axes de direction.

### LEGENDE

- 1: Ecouteur
- 2: Corps de l'écouteur
- 3: Cordon de l'écouteur
- 4: Réceptacle de l'écouteur
- 5: Support ou dispositif selon l'invention
- 6: Moyens de maintien du support
- 7: Coté du support
- 8: Autre coté du support
- 9: Face avant du support
- 10: Face arrière du support
- 11: Face supérieure du support
- 12: Face inférieure du support
- 13: Elément de décoration
- 14: Elément en saillie du support

## Revendications

1. Support (5) apte à s'adapter à un corps (2) d'écouteur (1), comportant des moyens de fixation (6), amovible sur ledit corps (2) et apte à être associé à un élément décoratif (13), **caractérisé en ce qu'**il comporte un élément mâle (14) ou un élément femelle, à l'opposé desdits moyens de fixation (6) apte à coopérer avec, respectivement, un élément femelle ou un élément mâle dudit élément de décoration (13), en vue de former un axe de rotation perpendiculaire par rapport audit corps (2).

2. Support (5), selon la revendication précédente, **caractérisé en ce qu'**il est de forme générale annulaire dont ses extrémités constituent des moyens de fixation (6).

3. Support (5), selon la revendication 1 ou 2, **caractérisé en ce que** lesdits moyens de fixation (6) sont des extrémités franches formant des lèvres ou pinces.

4. Support (5), selon l'une des revendications précédente, **caractérisé en qu'**il comprend un élément de décoration (13) fixé sur la partie opposée auxdites lèvres (6).

5. Support (5) selon l'une des revendications précédentes, **caractérisé en ce que** ledit élément mâle (14) est un ergot ou un téton ou un élément de forme générale circulaire.

6. Support (5) selon l'une des revendications précédentes, **caractérisé en ce qu'**il est formé par moulage en une pièce.

7. Support (5) selon la revendication précédente, **caractérisé en ce qu'**il est constitué de matériau souple ou flexible, tout en lui assurant une fixation sur ledit corps (2).

## Claims

1. A support (5) adapted to be fitted onto the body of an earpiece (1), comprising fastening means (6), detachable on the said body (2) and adapted to be associated with a decorative element (13), **characterised in that** it comprises a male element (14) or a female element opposite the said fastening means (6) adapted to cooperate with a female element or a male element respectively of the said decorative element (13) in a way as to form a rotation axis perpendicular to the said body (2).

2. A support (5) according to the previous claim, **characterised in that** it is generally annular in shape, with ends constituting fastening means (6).

3. A support (5) according to claim 1 or 2, **characterised in that** the said fastening means (6) are clean ends forming lips or pinchers.

4. A support (5) according to any of the preceding claims, **characterised in that** it comprises a decorative element (13) fixed to the part opposite the said lips (6).

5. A support (5) according to any of the preceding claims, **characterised in that** the said male element (14) is a spur or a pilot point or an element that is generally circular in shape.

6. A support (5) according to any of the preceding claims, **characterised in that** it is formed by moulding in a single piece.

7. A support (5) according to the preceding claim, **characterised in that** it is made of soft or flexible material, while allowing fastening on the said body (2).

## Patentansprüche

1. Halterung (5) zur Anpassung an ein Ohrhörerhauptteil (1) (2) mit Befestigungsmitteln (6), die in Bezug zum Hauptteil (2) beweglich ist und mit einem dekorativen Element (13) verbunden werden kann, **dadurch gekennzeichnet, dass** sie ein Steckelement (14) oder ein Aufnahmeelement gegenüber den Befestigungsmitteln (6) umfasst, das jeweils mit einem Aufnahmeelement oder einem Steckelement des dekorativen Elements (13) zusammenwirken kann, um eine in Bezug zum Hauptteil (2) senkrechte Rotationsachse zu bilden.

2. Halterung (5) nach vorausgehendem Anspruch, **dadurch gekennzeichnet, dass** sie im Allgemeinen ringförmig ist und ihre Enden Befestigungsmittel (6) bilden.

3. Halterung (5) nach Anspruch 1 oder 2, **dadurch gekennzeichnet, dass** die Befestigungsmittel (6) offene Enden sind, die Lippen oder Zangen bilden.

4. Halterung (5) nach einem der vorausgehenden Ansprüche, **dadurch gekennzeichnet, dass** sie ein dekoratives Element (13) umfasst, das auf der den Lippen (6) gegenüberliegenden Seite befestigt ist.

5. Halterung (5) nach einem der vorausgehenden Ansprüche, **dadurch gekennzeichnet, dass** das Steckelement (14) ein Stift oder ein Zapfen oder ein im Allgemeinen kreisförmiges Element ist.

6. Halterung (5) nach einem der vorausgehenden Ansprüche, **dadurch gekennzeichnet, dass** sie durch Formgießen aus einem Teil geformt ist.

7. Halterung (5) nach vorausgehendem Anspruch, **dadurch gekennzeichnet, dass** sie aus einem weichen oder biegsamen Material gebildet ist, das gleichzeitig eine Befestigung am Hauptteil (2) gewährleistet.
